# EUROPÄISCHE PATENTSCHRIFT

(11) **EP 2 873 361 B1**
(45) Veröffentlichungstag und Bekanntmachung des Hinweises auf die Patenterteilung: **31.07.2019**
(21) Anmeldenummer: 14003714.4
(22) Anmeldetag: 04.11.2014
(51) Int. Cl.: A47L 9/20, A47L 5/36

(54) **Schmutzsauger mit Schwenkklappe**
Dirt suction device with a hinged flap
Aspirateur de saleté doté d'un clapet basculant

(30) Priorität: 15.11.2013 DE 102013019224
(43) Veröffentlichungstag der Anmeldung: 20.05.2015
(73) Patentinhaber: Nilfisk A/S, 2605 Brøndby (DK)
(72) Erfinder: Fønss, Anders, 9260 Gistrup (DK)
(74) Vertreter: Riebling, Peter

(56) Entgegenhaltungen:
- US-A- 2 409 078
- US-A- 4 007 026
- US-A- 4 328 014

## Beschreibung

Die Erfindung betrifft einen Schmutzsauger mit einer Schwenkklappe nach dem Oberbegriff des Patentanspruches 1.

Bei einem Bodenreinigungsgerät der Firma Nilfisk ALTO vom Typs Floortec 560B oder des Typs SW700 ist es bekannt, an der Rückseite des Gehäuses eine abnehmbare Klappe anzuordnen, hinter der ein schräg geneigter Faltenfilter angeordnet ist, welcher vom Abreinigungsluftstrom beströmt wird. Die Anordnung eines schräg angeordneten Faltenfilters hat den Vorteil, dass der Abreinigungsluftstrom schräg auf das Faltenfilter einwirkt und dass bei zunehmender Zusetzung des Faltenfilters zunächst die in den Schmutzsaugerbehälter am nächsten hineinragenden Teile des Faltenfilters sich vollsetzen und die oberen Teile des Faltenfilters, die von dem Schmutzsaugerbehälter am weitesten entfernt sind, sich am langsamsten zusetzen.

Damit wird die Standzeit des schräg oberhalb des Schmutzsaugerbehälters angeordneten Faltenfilters verbessert.

Die Anordnung eines solchen schräg gegenüber der Bodenfläche des Schmutzsaugerbehälters angeordneten Faltenfilters hat sich bewährt. Nachteil der Anordnung ist jedoch, dass er schwer zugänglich ist, weil zum Auswechseln des Faltenfilters oder eines gleichwertigen Vlieses sich die Bedienungsperson auf den Boden niederknien muss, um den Faltenfilter aus dem Gehäuse des Schmutzsaugers herauszulösen.

Dazu muss eventuell auch die Abreinigungsvorrichtung für das Filter vorher entfernt werden, was mit hohem Arbeitsaufwand verbunden ist.

Die US 2 409 078 A offenbart einen Schmutzsauger mit einem Gehäuse, welches aus einem Unterteil mit einem Schmutzbehälter und einem Oberteil besteht, wobei im Gehäuse mindestens ein Filter angeordnet ist, welcher von einem Absaugluftstrom durchströmbar ist. Das Oberteil des Gehäuses ist als Schwenkgehäuse ausgebildet. Der Filter ist im Unterteil des Gehäuses angeordnet.

Der Erfindung liegt die Aufgabe zugrunde, einen Schmutzsauger mit schräg geneigten Filtern allgemeiner Art so weiterzubilden, dass ein einfaches Auswechseln des Filters ohne hohen Arbeitsaufwand gegeben ist, und dass auch auf einfache Weise unterschiedliche Abreinigungsvorrichtungen verwendet werden können.

Zur Lösung der gestellten Aufgabe ist die Erfindung durch die technische Lehre des Anspruches 1 gekennzeichnet.

Wesentliches Merkmal der Erfindung ist, dass der schräg geneigte Filter, welcher bevorzugt als Flachfilter ausgebildet ist, in einer schrägen Trennebene eines Schwenkgehäuses aufgenommen ist. Das Schwenkgehäuse ist hierbei im Wesentlichen an einer horizontalen Achse am Oberteil des Schmutzsaugers angeordnet ist, sodass beim Verschwenken des Gehäuses damit gleichzeitig auch der eine oder mehrere Flachfilter zugänglich werden, ohne dass am Gehäuse des Staubsaugers Auswechselungsarbeiten vorgenommen werden müssen.

Der Wert der Erfindung liegt demnach darin, dass der Filter nicht mehr in einem gehäusefesten Rahmen untergebracht ist, sondern vielmehr in einer. Die Schwenkklappe ist bevorzugt an einer horizontalen Achse an der Oberseite oder Unterseite des Schmutzsaugers angeordnet, welche eine schräge Trennebene ausbildet, in welcher der eine oder die mehreren Flachfilter angeordnet sind.

Durch einfaches Hochschwenken oder Herabschwenken des Schwenkgehäuses werden somit, die an der Innenseite des Schwenkgehäuses im Bereich einer Trennwand angeordneten Flachfilter, zugänglich und können leicht ausgewechselt werden.

Weiterer Vorteil der Erfindung liegt darin, dass es nun erstmals möglich ist, im Innenraum der Schwenkklappe auch zugeordneten Abreinigungsvorrichtungen anzuordnen, was bisher beim Stand der Technik nicht möglich war.

Eine solche Abreinigungsvorrichtung kann zum Beispiel als 3-Wegeventil ausgebildet sein, wie es Gegenstand der DE 101 01 219 B4 ist.

Eine andere Abreinigungsvorrichtung ist beispielsweise mit dem Gegenstand der DE 41 38 223 C1 bekannt geworden, die in gleicher Weise in dem Innenraum des erfindungsgemäßen Schwenkgehäuses eingebaut werden kann.

Die Verwendung elektrisch umschaltbarer 3-Wegeventile ist beispielsweise mit dem Gegenstand der EP 1 997 415 B1 gezeigt. Eine solche Anordnung kann ebenfalls auf einfache Weise im Innenraum des Schwenkgehäuses eingebaut werden.

Damit besteht der Vorteil, dass beim Öffnen des Schwenkgehäuses nicht nur die am Schwenkgehäuse angeordneten ein oder mehreren Flachfilter leicht zugänglich sind, sondern auch die den Flachfiltern zugeordneten Abreinigungsvorrichtungen. Dies war bisher im Stand der Technik nicht bekannt.

Der hier verwendete Begriff "Flachfilter" ist nicht einschränkend zu verstehen. Statt eines Flachfilters können beliebige Filterarten verwendet werden, wie zum Beispiel Filtervliese, Rundfilter, Zick-Zack-Filter, Faltenfilter beliebiger Art oder dergleichen mehr. Es kommt nur darauf an, dass in der Trennfläche des Schwenkgehäuses eine Luft führende Verbindung zwischen den Luftkanälen des Schmutzsaugers selbst und dem Innenraum des Schwenkgehäuses vorgenommen wird, sodass also die Flachfilter in der Trennfläche des Schwenkgehäuses angeordnet sind und der Innenraum des Schwenkgehäuses durch die Abreinigungsströme durchsetzt ist.

Das Schwenkgehäuse ist demnach sowohl von einem dort einlaufenden Luftstrom, als auch von einem dort auslaufenden Luftstrom durchsetzt, wie anhand der Zeichnungen später beschrieben wird.

In einer weiteren vorteilhaften Ausführungsform ist das Schwenkgehäuse mindestens zweigeteilt ausgebildet. Die beiden Schwenkgehäuseteile können dann jeweils Scharniere im seitlichen Bereich des Staubsaugergehäuses auf- und zugeklappt werden. So kann beispielsweise jeweils ein Schwenkgehäuseteil einen Flachfilter aufweisen, wodurch die Filter leicht zugänglich sind. Ebenso wäre die Anordnung von einem Flachfilter bei einem Schwenkgehäuseteil möglich, während der andere Schwenkgehäuseteil die Absaugöffnung für den Saugkanal aufweist.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
Figur 1: perspektivisch eine erste Ausführungsform eines Schmutzsaugers mit einem Schwenkgehäuse.
Figur 2: ein schematisierter Schnitt durch den Schmutzsauger nach Figur 1.
Figur 3: eine perspektivische Darstellung einer ersten Ausführungsform eines Schwenkgehäuses.
Figur 4: eine Schnittdarstellung durch eine zweite Ausführungsform eines Schwenkgehäuses mit einer darin angeordneten Abreinigungsvorrichtung.
Figur 5: eine dritte Ausführungsform eines Schwenkgehäuses mit einer Filterabreinigung gemäß dem DE 101 01 219 B4.

In Figur 1 ist allgemein ein Schmutzsauger 1 mit einem beliebig geformten Gehäuse 2 dargestellt, welches im Wesentlichen aus einem Unterteil 5 und einem Oberteil 6 besteht. Die beiden Teile 5, 6 können trennbar zueinander ausgebildet sein, wobei im Unterteil 5 der Schmutzbehälter 12 angeordnet ist, der schlüssig über einen Einlassstutzen 3 die mit Schmutz beladene Luft in Pfeilrichtung 13 empfängt.

Im Oberteil 6 des Gehäuses 2 ist bevorzugt der Motor 22 und die davon angetriebene Turbine 23 angeordnet. Das Gehäuse 2 ist über Rollen 4 am Erdboden abgestützt.

Gemäß Figur 1 besteht die Erfindung darin, dass mindestens eine Seitenfläche oder eine Gehäusekante im Oberteil 6 als Schwenkgehäuse 7 ausgebildet ist, wobei das Schwenkgehäuse 7 über obere Scharniere 8 in einer horizontalen Schwenkachse 9 in den Pfeilrichtungen 10 zu öffnen und zu schließen ist.

In einer alternativen Ausführungsform kann es auch vorgesehen sein, dass statt der oberen Schwenkachse 9 eine untere Scharnierachse 11 vorgesehen ist, sodass das Schwenkgehäuse 7 nicht von unten nach oben verschwenkt wird, sondern umgekehrt von oben nach unten.

Es ist zeichnerisch nicht dargestellt, dass auch eine seitliche Schwenkachse vorgesehen sein könnte, die im Bereich etwa gleichgerichtet wie die Trennfläche 37 ausgebildet ist, sodass das gesamte Schwenkgehäuse 7 um eine Seitenfläche schwenkbar ausgebildet ist.

Demnach kommt es nur darauf an, dass das Schwenkgehäuse 7 in mindestens einer Schwenkachse 9, 11 schwenkbar am Oberteil 6 des Gehäuses 2 des Schmutzsaugers 1 angeordnet ist, und dass im Bereich des Schwenkgehäuses 7 nun die erfindungsgemäßen ein oder mehreren Flachfilter 16, 26 angeordnet sind.

In Figur 2 ist als erste Ausführungsform dargestellt, dass im Innenraum des Schmutzbehälters 12 nun ein Schmutz 14 angesammelt wird, der nachfolgend mit zunehmendem Füllungsstand des Schmutzbehälters 12 sich auch an den Seitenflächen des Flachfilters 16 als Ablagerung 15 absetzt.

Mit zunehmendem Füllungsstand des Schmutzes 14 im Schmutzbehälter 12 steigen dann die Ablagerungen 15 seitlich an der Ansaugfläche des Flachfilters 16 hoch, wobei wichtig ist, dass immer noch ein oberer Bereich des Flachfilters mit einem Luftstrom 18 beströmbar ist. Der obere Bereich kann daher lange genutzt werden, während die Ablagerungen 15 sich bereits schon bei dem in Pfeilrichtung 17 durch den Flachfilter hindurchgehenden Abreinigungsstrom mittig abgesetzt haben.

Der schräg in Richtung auf den Schmutzbehälter 12 eingebaute Flachfilter 16 hat den weiteren Vorteil, dass die Anhaftungswirkung der Ablagerungen 15 an den Faltungen des Flachfilters 16 nicht so stark sind, sodass auch hierdurch eine gewisse Abreinigungswirkung gegeben ist.

Der im Innenraum des Flachfilters 16 eindringende Abreinigungsluftstrom (Pfeilrichtung 17) wird im Gehäuseinneren des Schwenkgehäuses 7 umgelenkt und wird anschließend in Pfeilrichtung 20 in den dort angeordneten Saugkanal 21 eingeleitet.

Dies setzt voraus, dass die Trennebene 37 (das ist die schräge Gehäusekante des Schwenkgehäuses 7) luftschlüssig mit der zugeordneten Ebene im Schmutzsaugergehäuse verbunden ist. Der Saugkanal 21 ist also mit seiner Mündung luftschlüssig an eine zugeordnete Durchbrechung in der Trennfläche 37 des Schwenkgehäuses verbunden.

Der Luftstrom wird in Pfeilrichtung 20 in den Saugkanal 21 eingeleitet, wobei der Luftstrom durch eine Turbine 23 erzeugt wird, welche von einem Motor 22 angetrieben ist. Der Luftstrom verlässt anschließend den Ausblaskanal 24 in Pfeilrichtung 25.

Wichtig ist demnach, dass zwischen der einen schrägen Trennfläche 37 des Schwenkgehäuses 7 und der zugeordneten Fläche im Gehäuse 2 des Schmutzsaugers 1 eine Trennebene 19 angeordnet ist.

Somit ist es erstmals möglich, dass beim Hochschwenken des Schwenkgehäuses 7 um die Scharniere 8 (Figur 2) und die Scharnierachse 9, der gesamte Flachfilter 16 mit allen Einbauteilen von außen her leicht zugänglich ist.

Die Figur 3 zeigt eine gegenüber Figur 2 abgewandelte Ausführungsform, bei der statt eines Flachfilters 16 nun zwei parallel mit dem Luftstrom in Pfeilrichtung 17 beströmte Flachfilter 16, 26 aufgrund des Unterdrucks im Schmutzsaugerbehälter angeordnet sind. Ansonsten gelten für die gleichen Teile die gleichen Bezeichnungen.

Die Figur 3 zeigt im Vergleich zur Figur 2 noch, dass der Innenraum des Schwenkgehäuses 7 gegenüber der Atmosphäre abgedichtet ist, sodass in der Trennebene 19 eine luftdichte Abdichtung in Richtung auf das Gehäuse 2 des Schmutzsaugers 1 gegeben ist, und lediglich eine Luft führende Absaugöffnung 27 abdichtend den Saugkanal 21 des Gehäuses 2 mit dem Innenraum des Schwenkgehäuses 7 verbindet.

Figur 4 zeigt als weitere Ausführungsform, dass im Innenraum des Schwenkgehäuses 7 auch eine Abreinigungsvorrichtung beliebiger Art angeordnet sein kann.

Als Beispiel ist in Figur 4 eine Abreinigungsvorrichtung 28 dargestellt, die im Wesentlichen aus einem 3-Wegeventil 30 besteht. Das Ventilküken 31 ist in verschiedenen Drehrichtungen verdrehbar.

In der eingezeichneten Stellung ist die Normalstellung der Flachfilter 16, 26 gezeigt, wobei beide Flachfilter 16, 26 von dem Absaugluftstrom durchströmt werden, der dann in Pfeilrichtung 20 über die Absaugöffnung 27 in den Saugkanal 21 gelangt.

Wird jedoch das Ventilküken 31 des 3-Wegeventils 30 um 90 Grad gedreht, erfolgt eine luftschlüssige Verbindung des Kanalstücks 32 mit dem Kanalstück 33, wobei das Kanalstück 34 abgeschlossen ist.

Auf diese Weise wird Umgebungsluft durch das mit der Umgebungsluft verbundene Kanalstück 33 in Pfeilrichtung 35 angesaugt und werden dem an der Rückseite des einen oder mehreren Flachfilter 16 angeordneten Faltenfilters 26 zugeführt, wobei über diesen Luftkanal dann die Luft im Gegensatz zur Pfeilrichtung 17 die Faltenfilter 16, 26 von hinten beströmt und die Schmutzpartikel abgesprengt werden.

Die Figur 5 zeigt eine weitere Abreinigungsvorrichtung, wie sie Gegenstand der DE 101 01 219 B4 ist.

Im gezeigten Ausführungsbeispiel können hierbei zwei Flachfilter 16, 26 getrennt voneinander abgereinigt werden, wobei während der Abreinigung des einen Flachfilters 16 das andere Flachfilter 26 noch in Betrieb bleibt. In der Normalstellung dienen jedoch beide Flachfilter 16, 26 zur Schmutzabreinigung eines Schmutzstromes in Pfeilrichtung 17.

Im gezeigten Ausführungsbeispiel wird der Flachfilter 16 abgereinigt, und sein Abreinigungsluftstrom wird als Abreinigungsluftstrom 36 auf das andere Flachfilter 26 geleitet, wobei entsprechend der Abreinigungsstellung der nicht näher dargestellten Abreinigungsvorrichtung die beiden Absaugöffnungen 27a, 27b in Luft führender Verbindung mit der Turbine 23 sind.

Wichtig bei der Erfindung ist demnach, dass das Schwenkgehäuse ein vollkommen abgeschlossenes, luftdichtes Gehäuse ist, welches innenseitig eine schräge Trennfläche 37 aufweist, und welches ferner zwei parallel zueinander angeordnete Seitenflächen 39 aufweist, die sich im senkrechten Winkel an eine vordere Frontfläche 38 anschließen, die wiederum im rechten Winkel an eine obere Deckfläche 40 anschließen.

Die genannten Flächen 38, 39, 40 können in beliebiger Weise profiliert, gebogen oder gekrümmt ausgebildet sein. Das gesamte Schwenkgehäuse kann auch halbrund, oval oder eckig ausgebildet sein.

### Zeichnungslegende

- 1: Schmutzsauger
- 2: Gehäuse
- 3: Einlassstutzen
- 4: Rolle
- 5: Unterteil
- 6: Oberteil
- 7: Schwenkgehäuse
- 8: Scharnier
- 9: Scharnierachse
- 10: Pfeilrichtung
- 11: Scharnierachse (alternativ)
- 12: Schmutzbehälter
- 13: Pfeilrichtung
- 14: Schmutz
- 15: Ablagerung
- 16: Flachfilter
- 17: Pfeilrichtung
- 18: Pfeilrichtung
- 19: Trennebene
- 20: Pfeilrichtung
- 21: Saugkanal
- 22: Motor
- 23: Turbine
- 24: Ausblaskanal
- 25: Pfeilrichtung
- 26: Faltenfilter
- 27: Absaugöffnung 27a, b
- 28: Abreinigungsvorrichtung
- 29: Luftkanal
- 30: 3-Wegeventil
- 31: Ventilküken
- 32: Kanalstück
- 33: Kanalstück
- 34: Kanalstück
- 35: Pfeilrichtung
- 36: Abreinigungsluftstrom
- 37: Trennfläche (von 7)
- 38: Frontfläche
- 39: Seitenfläche
- 40: Deckfläche

## Patentansprüche

1. Schmutzsauger (1) mit einem Gehäuse (2), welches einen Schmutzbehälter (12) aufweist, wobei im Gehäuse (2) mindestens ein Filter (16, 26) angeordnet ist, welcher von einem Absaugluftstrom durchströmbar ist, wobei das Gehäuse (2) mindestens ein Schwenkgehäuse (7) aufweist, **dadurch gekennzeichnet, dass** das Gehäuse (2) aus einem Unterteil (5) und einem Oberteil (6) besteht, und das Schwenkgehäuse (7) in mindestens einer Schwenkachse (9, 11) schwenkbar am Oberteil (6) des Gehäuses (2) angeordnet ist, wobei der mindestens eine Filter (16, 26) in dem Schwenkgehäuse (7) angeordnet ist.

2. Schmutzsauger (1) nach Anspruch 1, **dadurch gekennzeichnet, dass** mindestens eine Seitenfläche (39) oder eine Gehäusekante (37) im Oberteil (6) als Schwenkgehäuse (7) ausgebildet ist.

3. Schmutzsauger (1) nach einem der Ansprüche 1 oder 2, **dadurch gekennzeichnet, dass** das Schwenkgehäuse (7) über obere Scharniere (8) in einer horizontalen Schwenkachse (9) zu öffnen und zu schließen ist.

4. Schmutzsauger (1) nach einem der Ansprüche 1 bis 3, **dadurch gekennzeichnet, dass** das Schwenkgehäuse (7) über untere Scharniere (41) in einer horizontalen Schwenkachse (11) zu öffnen und zu schließen ist.

5. Schmutzsauger (1) nach einem der Ansprüche 1 bis 3, **dadurch gekennzeichnet, dass** das eine seitliche Schwenkachse vorgesehen ist, wodurch das Schwenkgehäuse (7) um eine Seitenfläche (39) schwenkbar ausgebildet ist.

6. Schmutzsauger (1) nach einem der Ansprüche 1 bis 5, **dadurch gekennzeichnet, dass** eine Turbine (23) einen Saugkanal (21) aufweist, welcher luftschlüssig mit einer zugeordneten Absaugöffnung (27, 27a, 27b) des Schwenkgehäuses (7) verbunden ist.

7. Schmutzsauger (1) nach einem der Ansprüche 1 bis 6, **dadurch gekennzeichnet, dass** das Schwenkgehäuses (7) eine Gehäusekante aufweist, welche als Trennebene (37) ausgebildet ist, die luftschlüssig mit einer zugeordneten Ebene im Gehäuse (2) verbunden ist.

8. Schmutzsauger (1) nach einem der Ansprüche 1 bis 7, **dadurch gekennzeichnet, dass** der Schmutzsauger (1) eine Abreinigungsvorrichtung (28) mit einem 3-Wegeventil 30 aufweist.

9. Schmutzsauger (1) nach einem der Ansprüche 1 bis 8, **dadurch gekennzeichnet, dass** im Inneren des Schwenkgehäuses (7) der Absaugluftstrom umlenkbar ist.

## Claims

1. Vacuum cleaner (1) with a housing (2) which has a dirt container (12), wherein in the housing (2) is arranged at least one filter (16, 26) through which a vacuum air stream can flow, wherein the housing (2) has at least one pivot housing (7), **characterised in that** the housing (2) consists of a lower part (5) and an upper part (6), and the pivot housing (7) is arranged to be pivotable on the upper part (6) of the housing (2) in at least one pivot axis (9, 11), wherein the at least one filter (16, 26) is arranged in the pivot housing (7).

2. Vacuum cleaner (1) according to claim 1, **characterised in that** at least one side surface (39) or one housing edge (37) in the upper part (6) is formed as a pivot housing (7).

3. Vacuum cleaner (1) according to one of claims 1 or 2, **characterised in that** the pivot housing (7) can be opened and closed via upper hinges (8) in a horizontal pivot axis (9).

4. Vacuum cleaner (1) according to one of claims 1 to 3, **characterised in that** the pivot housing (7) can be opened and closed via lower hinges (41) in a horizontal pivot axis (11).

5. Vacuum cleaner (1) according to one of claims 1 to 3, **characterised in that** a lateral pivot axis is provided, whereby the pivot housing (7) is formed to be pivotable about a side surface (39).

6. Vacuum cleaner (1) according to one of claims 1 to 5, **characterised in that** a turbine (23) has an intake channel (21) which is connected in airtight manner to an assigned vacuum opening (27, 27a, 27b) of the pivot housing (7).

7. Vacuum cleaner (1) according to one of claims 1 to 6, **characterised in that** the pivot housing (7) has a housing edge which is formed as a separating plane (37) which is connected in airtight manner to an assigned plane in the housing (2).

8. Vacuum cleaner (1) according to one of claims 1 to 7, **characterised in that** the vacuum cleaner (1) has a cleaning device (28) with a 3-way valve 30.

9. Vacuum cleaner (1) according to one of claims 1 to 8, **characterised in that** the vacuum air stream can be diverted in the interior of the pivot housing (7).

## Revendications

1. Aspirateur (1) avec un boîtier (2) qui présente un récipient de saleté (12), dans lequel au moins un filtre (16, 26) est disposé dans le boîtier (2), lequel peut être traversé par un courant d'air d'aspiration, dans lequel le boîtier (2) présente au moins un boîtier pivotant (7), **caractérisé en ce que** le boîtier (2) se compose d'une partie inférieure (5) et d'une partie supérieure (6), et le boîtier pivotant (7) est disposé à pivotement selon au moins un axe de pivotement (9, 11) au niveau de la partie supérieure (6) du boîtier (2), dans lequel l'au moins un filtre (16, 26) est disposé dans le boîtier pivotant (7).

2. Aspirateur (1) selon la revendication 1, **caractérisé en ce qu'**au moins une surface latérale (39) ou un bord de boîtier (37) est réalisé dans la partie supérieure (6) comme boîtier pivotant (7).

3. Aspirateur (1) selon l'une des revendications 1 ou 2, **caractérisé en ce que** le boîtier pivotant (7) peut s'ouvrir et se fermer par le biais de charnières supérieures (8) dans un axe de pivotement horizontal (9).

4. Aspirateur (1) selon l'une des revendications 1 ou 3, **caractérisé en ce que** le boîtier pivotant (7) peut s'ouvrir et se fermer par le biais de charnières inférieures (41) dans un axe de pivotement horizontal (11).

5. Aspirateur (1) selon l'une des revendications 1 à 3, **caractérisé en ce qu'**un axe de pivotement latéral est prévu, moyennant quoi le boîtier pivotant (7) est réalisé à pivotement autour d'une surface latérale (39).

6. Aspirateur (1) selon l'une des revendications 1 à 5, **caractérisé en ce qu'**une turbine (23) présente un canal d'aspiration (21) qui est raccordé par liaison d'air à une ouverture d'aspiration (27, 27a, 27b) associée du boîtier pivotant (7).

7. Aspirateur (1) selon l'une des revendications 1 à 6, **caractérisé en ce que** le boîtier pivotant (7) présente un bord de boîtier qui est réalisé comme plan de séparation (37) qui est raccordé par liaison d'air à un plan associé dans le boîtier (2).

8. Aspirateur (1) selon l'une des revendications 1 à 7, **caractérisé en ce que** l'aspirateur (1) présente un dispositif de nettoyage (28) avec une vanne 3 voies (30).

9. Aspirateur (1) selon l'une des revendications 1 à 8, **caractérisé en ce que** le courant d'air d'aspiration peut être dévié à l'intérieur du boîtier pivotant (7).
